# EUROPÄISCHE PATENTSCHRIFT

(11) **EP 0 301 172 B1**
(45) Veröffentlichungstag und Bekanntmachung des Hinweises auf die Patenterteilung: **19.12.1990**
(21) Anmeldenummer: 88105773.1
(22) Anmeldetag: 12.04.1988
(51) Int. Cl.: C10G 1/08, C10G 1/00

(54) **Verfahren zur Hydrierung kohlenstoffhaltiger Einsatzstoffe**
Hydrogenation of carbon-containing feedstocks
Procédé d'hydrogénation de charges contenant du carbone

(30) Priorität: 31.07.1987 DE 3725367
(43) Veröffentlichungstag der Anmeldung: 01.02.1989
(73) Patentinhaber: RUHRKOHLE AKTIENGESELLSCHAFT, 44623 Herne (DE)
(72) Erfinder: Wolowski, Eckard, Dr., D-4330 Mülheim-Ruhr (DE); Mirtsch, Frank, Dr., D-4250 Bottrop 2 (DE)

(56) Entgegenhaltungen:
- DE-A- 3 038 309
- DE-C- 692 631

## Beschreibung

Die Erfindung betrifft die Einbringung von Alkalispendern, speziell als Natriumverbindung, und Kaltslop in den gemeinsamen Hochdruckkreislauf einer Sumpfphasehydrierung mit integrierter Gasphasehydrierung.

Bei der Hydrierung von kohlenstoffhaltigen Einsatzstoffen - Kohle, Teeren, schwersiedenden Ölen - wird den Einsatzstoffen außer einem Katalysator auch ein Alkalispender, speziell als Natriumverbindung zugeführt, damit das Chlor aus den Einsatzstoffen chemisch gebunden und gemeinsam mit dem Hydrierrückstand aus dem Prozeß herausgeschleust wird. Anderenfalls können im Kondensationspfad der Ölprodukte Chlorkorrosion und Salzbildung (z.B. Ammoniumchlorid) auftreten. Bei der Sumpfhphasehydrierung mit nachgeschalteter Gasphasehydrierung tritt entsprechend der chemischen Gleichung NHₛ + HCL--NH₄CL (Ammoniumchlorid) die Salzbildung verstärkt auf, da infolge des chemischen Abbaus des Stickstoffs der raffinierten Produkte die NH₃-Konzentration im Kreislaufgas erhöht ist.

Bei der konventionellen Hydrierung - speziell Kohlehydrierung - wird das Natr:um als Na₂S in fester Form den flüssigen kohlenstoffhaltigen Einsatzstoffen zugemischt Das Na₂S löst sich in aromatenreichen Einsatzölen - speziell rohen Kohle- ölen aus der Sumpfphasehydrierung - gut auf. Bei raffinierten - bzw. aromatenarmen - Einsatzölen ist die Lösefähigkeit für Na₂S sehr gering. Oberhalb 110 _{°}C schmilzt das NaεS und gibt bei weiterer Erwärmung im Aufheizpfad stufenweise sein Hydrationswasser ab. In kühleren Zonen kann es dann zu Rekristallisation des Na₂S und somit zu Verstopfungen von Rohrleitungen, Armaturen und Behältern kommen.

Als Alkalispender wird außer Na₂S auch Soda (Na_{z}COs) verwendet. Soda hat jedoch gegenüber Na₂S den Nachteil, daß Soda einen spezifisch geringeren Natrium-Anteil hat und die Alkalität gegenüber Na₂S reduziert ist.

Durch Alkalieinspeisung als wässerige Na₂S-Lösung wird Chlor gebunden und Salzbildung (Ammoniumchlorid) in den Gaswärmeaustauschern verhindert.
Na₂S in fester oder geschmolzener Form hat eine schlechte Lösefähigkeit in raffiniertem Lösungsmittel. Es entstehen Verstopfungen im Bereich der Anmaischung. Wird NaεS in wässriger Lösung in den Aufheizpfad oder in den Sumpfphasereaktor eingespeist, treten diese Schwierigkeiten nicht auf.

Bei dem Betrieb der Sumpfphasehydrierung mit integrierter Gasphasehydrierung fällt auch Kaltslop - ein Gemisch aus z.T. nichtraffinierten Produktölen und phenolhaltigem Wasser - an. Dieser Kaltslop wird nicht - wie sonst üblich bei der Sumpfphasehydrierung - in der atmosphärischen Destillation, in welcher die raffinierten Olprodukte und ggf. das raffinierte Lösungsmittel in Siedefraktionen aufgetrennt werden, aufgearbeitet werden.

D. h. Kaltslop enthält unraffinierte Öle und phenolhaltiges Prozeßwasser, welche in der atmosphärischen Destillation nicht mit den raffinierten Ölen in Berührung gebracht werden. Nach der Erfindung wird der Kaltslop über die Gasphsehydrierung gefahren und raffiniert.

Der Erfindung liegt die Aufgabe zugrunde, den Alkalispender - speziell Na₂S - unter Vermeidung einer Ausfällung und Verstopfung in den Hochdruckkreislauf einzuspeisen und weiterhin die Kaltslopaufarbeitung ohne Verwendung einer zusätzlichen atmosphärischen Destillation durchzuführen.

Die Aufgabe der Alkalispenderzufuhr wird erfindungsgemäß dadurch gelöst, daß der Alkalispender - speziell Na₂S - als wässerige Lösung in den Aufheizpfad oder vor dem Sumpfphasereaktor oder in den Sumpfphasereaktor eingespeist wird, wo eine Aufheizung und Verdampfung der wässerigen Na₂S-Lösung stattfindet. Das Na₂S liegt dann in fein verteilter Form im Reaktionsgemisch vor.

Die Kaltslopaufarbeitung bei der Sumpfphasehydrierung mit integrierter Gasphasehydrierung wird erfindungsgemäß dadurch gelöst, daß der Kaltslop in den Aufheizpfad oder vor dem Sumpfphasereaktor oder in den Sumpfphasereaktor eingespeist wird.

Zweckmäßig erfolgt eine gemeinsame Einspeisung von wässeriger Na₂S-Lösung und Kaltslop in den Prozeß, um zusätzliche Hochdruckeinspeisepumpen einzusparen.

Soll der Kaltslop getrennt von der Na₂S-Lösung in den Hochdruck-Kreislauf eingespeist werden, so erfolgt die Kaltslopzugabe zweckmäßig in das Heißabscheiderkopfprodukt. Auf diese Weise unterstützt die Kaltslopzugabe gleichzeitig die Temperatureinstellung im Gasphasereaktor.

In Fig. 1 wird ein Anwendungsbeispiel aus der Kohlehydrierung mit integrierter Raffinationsstufe dargestellt.

Die Maische (1), bestehend aus gemahlener Kohle, Katalysator und ÖI, wird mit einem Teilstrom des Hydriergases (2) in den Maischewärmeaustauschern (24), (25) durch indirekten Wärmeaustausch mit dem Heißabscheiderkopfproduktstrom (9) und dem Gasphaseproduktstrom (10), aufgewärmt. Der größte Teil des Hydriergases, bestehend aus Kreislaufgas (15) und Frischwasserstoff (17), wird als Strom (5) in den Gaswärmeaustauschern (26), (28), (29) und dem Aufheizofen (30) aufgeheizt und gemeinsam mit der vorgewärmten Maische dem Sumpfphasereaktor (31) zugeführt. Die wässerige Na₂S-Lösung wird allein oder gemeinsam mit dem Kaltslop als Strom (18) mittels Hochdruckpumpe (37) in den Sumpfphasereaktor geleitet. Die Aufheizung bzw. Verdampfung von wässeriger Na₂S-Lösung und Kaltslop im Sumpfphasereaktor (31) dient gleichzeitig zur teilweisen Abführung der Reaktionswärme und reduziert somit die benötigte Quenchgasmenge (16) zur Temperatureinstellung im Sumpfphasereaktor.

Die wässerige Na₂S-Lösung kann auch mit dem Kaltslop als Strom (19) vor den Sumpfphasereaktor (31) oder als Strom (20) zwischen den Maischewärmeaustauschern (24) und (25) eingespeist werden. Bei zeitlich unterschiedlichen Kaltslopmengen wird mit dem Ofen (30) eine konstante Temperatur des Reaktoreinsatzes (7) eingestellt.

Alternativ wird der Kaltslop - allein oder gemeinsam mit Vakuumgasöl mittels Hochdruckpumpe (38) in den Heißabscheiderkopfproduktstrom (9) eingespeist. Durch unterschiedliche Einspeisungen als Stoffstrom (21) vor oder als Stoffstrom (22) nach dem Maischewärmeaustauscher (25) können unterschiedliche Wärmeübertragungsleistungen des Wärmeaustauschers (25) kompensiert werden. Hierdurch wird eine konstante Temperatureinstellung im Gasphasereaktor (33) erleichtert.

Durch die Einspeisung der wässerigen Na₂S-Lösung in den Prozeß wird das Chlor weitgehend in den Abschlamm (8) gebunden. Somit wird die Salzbildung im Stoffstrom (10) und im Gaswärmeaustauscher (28) verhindert. Eine Wassereinspritzung zur Vermeidung von Salzbildung oder zur Auflösung von Salzen ist bei Normalbetrieb nicht notwendig. Präventiv kann die Einspritzung von VE-Wasser (23) hinter den Zwischenabscheider (34) in den Stoffstrom (12) dann von Nutzen sein, wenn die Dosierung der Na₂S-Lösung auf Schwankungen des Chlorgehaltes durch zeitlich bedingten Nachlauf nicht abgestimmt ist. Außerdem unterstützt die VE-Wassereinspritzung die Auswaschung von Ammoniak im Kreislaufgas, was sich auf das Salzbildungsgleichgewicht in unterdrückender Richtung wünschenswert auswirkt. Mittels Dichteunterschiede erfolgt dann eine Trennung von Kaltöl (13) und Wasser (14) im Kaltabscheider (35) in an sich bekannter Weise.

## Patentansprüche

1. Verfahren zur Hydrierung kohlensstoffhaltiger Einsatzstoffe mit wasserstoffhaltigen Gasen als Hydriergas unter den Bedingungen einer Sumpfphasenhydrierung bei erhöhter Temperatur und erhöhtem Druck in Anwesenheit eines Katalysators oder auch eines Additivs mit nachgeschalteter Heißabscheiderstufe und integrierter Gasphasehydrierstufe unter Einspeisung von Alkalispendern - speziell als Natriumverbindung - zur Verhinderung von Chlorkorrosion und Salzbildung im Kondensationspfad der Gasphasehydrierprodukte, dadurch gekennzeichnet, daß der Alkalispender als wässerige Na₂S-Lösung in den Aufheizpfad der Einsatzstoffe oder vor bzw. in den Sumpfphasereaktor eingespeist wird und Kaltslop in den Aufheizpfad der Einsatzstoffe oder vor bzw. in den Sumpfphasereaktor oder in den Heißabscheiderkopfproduktstrom eingespeist wird.

2. Verfahren, nach Anspruch 1, dadurch gekennzeichnet, daß die wässerige Na₂S-Lösung allein oder gemeinsam mit dem Kaltslop in den Aufheizpfad eingespeist wird.

3. Verfahren nach Anspruch 1 oder 2, dadurch gekennzeichnet, daß die wässerige Na₂S-Lösung allein oder gemeinsam mit dem Kaltslop vor oder in den Sumpfphasereaktor eingespeist wird.

4. Verfahren nach Anspruch 1 bis 3, dadurch gekennzeichnet, daß Kaltslop allein oder gemeinsam mit Vakuumgasöl in den Heißabscheiderkopfproduktstrom vor dem Maischewärmeaustauscher (25) eingespeist wird.

5. Verfahren nach Anspruch 1 bis 4, dadurch gekennzeichnet, daß der Kaltslop allein oder mit Vakuumgasöl in den Heißabscheiderkopfproduktstrom nach dem Maischewärmeaustauscher (25) eingespeist wird.

## Revendications

1. Procédé d'hydrogénation de charges contenant du carbone avec des gaz contenant de l'hydrogène comme gaz d'hydrogénation dans les conditions d'une hydrogénation en phase vapeur à haute température et à haute pression en présence d'un catalyseur ou encore d'un additif suivie par une étape de séparation à chaud et une étape d'hydrogénation en phase gazeuse intégrée avec introduction de donneurs de base - en particulier sous forme de composés de sodium - afin d'inhiber la corrosion par le chlore et la formation de sel dans la voie de condensation des produits d'hydrogénation en phase gazeuse, caractérisé en ce que le donneur de base est introduit sous forme de solution aqueuse de Na₂S dans la voie de chauffage des corps utilisés ou avant ou selon les cas dans le réacteur en phase vapeur, et en ce que du kaltslop (mélange d'huiles de produits partiellement non raffinés et d'eau contenant du phénol) est introduit dans la voie de chauffage des produits utilisés ou avant, ou selon les cas, dans le réacteur en phase vapeur, ou encore dans le courant de produit de tête de l'appareil de précipitation à chaud.

2. Procédé selon la revendication 1, caractérisé en ce que la solution aqueuse de Na₂S est introduite seule ou avec le kaltslop dans la voie de chauffage.

3. Procédé selon la revendication 1 ou 2, caractérisé en ce que la solution aqueuse de Na₂S est introduite seule ou avec le kaltslop avant ou dans le réacteur en phase vapeur. 4. Procédé selon les revendications 1 à 3, caractérisé en ce que le kaltslop est introduit seul ou avec le gazole obtenu par distillation sous vide dans le courant de produit de tête obtenu par précipitation à chaud avant l'échangeur de chaleur du moût (25).

5. Procédé selon les revendications 1 à 4, caractérisé en ce que kaltslop est introduit seul ou avec du gazole obtenu par distillation sous vide dans le courant de produit de tête obtenu par précipitation à chaud après l'échangeur de chaleur du moût (25).

## Claims

1. Process for hydrogenating carbon-containing feedstocks with hydrogen-containing gases as the hydrogenation gas under the conditions of a liquid phase hydrogenation at elevated temperature and elevated pressure in the presence of a catalyst or also of an additive with downstream hot separator stage and an integrated gas phase hydrogenation stage with feeding of alkali donors - especially as a sodium compound - to prevent chlorine corrosion and salt formation in the condensation path of the gas phase hydrogenation products, characterized in that the alkali donor is fed as an aqueous Na₂S solution into the heating path of the feedstocks or upstream of or into the liquid phase reactor and cold slop is fed into the heating path of the feedstocks or upstream of or into the liquid phase reactor or into the top product stream from the hot separator.

2. Process according to Claim 1, characterized in that the aqueous Na₂S solution is fed alone or together with the cold slop into the heating path.

3. Process according to Claim 1 or 2, characterized in that the aqueous Na_{z}S solution is fed alone or together with the cold slop upstream of or into the liquid phase reactor.

4. Process according to Claim 1 to 3, characterized in that cold slop is fed alone or together with vacuum gas oil into the top product stream from the hot separator upstream of the paste heat exchanger (25).

5. Process according to Claim 1 to 4, characterized in that the cold slop is fed alone or with vacuum gas oil into the top product stream from the hot separator downstream of the paste heat exchanger (25).
